# EUROPÄISCHE PATENTSCHRIFT

(11) **EP 1 606 516 B1**
(45) Veröffentlichungstag und Bekanntmachung des Hinweises auf die Patenterteilung: **23.01.2013**
(21) Anmeldenummer: 04766785.2
(22) Anmeldetag: 14.09.2004
(51) Int. Cl.: F04D 5/00, F04D 23/00

(54) **KRAFTSTOFFPUMPE**
FUEL PUMP
POMPE A CARBURANT

(30) Priorität: 15.10.2003 DE 10348008
(43) Veröffentlichungstag der Anmeldung: 21.12.2005
(73) Patentinhaber: Continental Automotive GmbH, 30165 Hannover (DE)
(72) Erfinder: DEUBNER, Joerg, 36179 Bebra (DE); MARX, Peter, 38553 Wasbüttel (DE)
(86) Internationale Anmeldenummer: PCT/EP2004/052162
(87) Internationale Veröffentlichungsnummer: WO 2005/038259

(56) Entgegenhaltungen:
- EP-A- 0 283 780
- DE-A- 4 427 874

## Beschreibung

Die Erfindung betrifft eine Kraftstoffpumpe zum Fördern von Kraftstoff in einen Kraftstoffbehälter eines Kraftfahrzeuges mit einem angetriebenen, sich in einem Gehäuse drehenden Laufrad, mit an beiden Stirnseiten des Laufrades angeordneten Kränzen Schaufelkammern begrenzenden Leitschaufeln, wobei einander gegenüberstehende Schaufelkammern miteinander verbunden sind, mit im Bereich der Leitschaufeln in einem einlassseitigen Gehäuseteil und einem auslassseitigen Gehäuseteil angeordneten, teilringförmigen Kanälen, welche mit den Schaufelkammern zum Fördern einer Flüssigkeit von einem Einlasskanal zu einem Auslasskanal eine Förderkammer bilden, wobei einer der teilringförmigen Kanäle mit dem Einlasskanal und der andere, der gegenüberliegende teilringförmige Kanal mit dem Auslasskanal verbunden ist. Eine Kraftstoffpumpe nach dem Oberbegriff des Anspruchs 1 ist bekannt aus DE-A-4427874.

Solche Kraftstoffpumpen sind als Peripheral- oder Seitenkanalpumpen bekannt und werden in Kraftstoffbehältern heutiger Kraftfahrzeuge häufig eingesetzt. Die teilringförmigen Kanäle erstrecken sich über einen Winkelbereich von etwa 300 bis 330°.

Nachteilig bei den bekannten Kraftstoffpumpen ist, dass beim Überströmen der geförderten Flüssigkeit im Bereich der Schaufelkammern Verwirbelungen entstehen. Diese Verwirbelungen führen zu einem geringen Wirkungsgrad der Kraftstoffpumpe und insbesondere bei der Förderung von heißem Kraftstoff zu einem Ausgasen des Kraftstoffs. Das Ausgasen führt zu einer weiteren Verringerung des Wirkungsgrades der Kraftstoffpumpe.

Der Erfindung liegt das Problem zugrunde, eine Kraftstoffpumpe der eingangs genannten Art so zu gestalten, dass sie einen möglichst hohen Wirkungsgrad aufweist.

Dieses Problem wird erfindungsgemäß dadurch gelöst, dass sich der teilringförmige Kanal im einlassseitigen Gehäuseteil von dem Einlasskanal ausgehend kontinuierlich verkleinert und/oder der teilringförmige Kanal im auslassseitigen Gehäuseteil zu dem Auslasskanal hin kontinuierlich vergrößert und dass sich die kontinuierliche Verkleinerung oder Vergrößerung über zumindest 80 % der Länge des entsprechenden teilringförmigen Kanals erstreckt.

Durch diese Gestaltung lässt sich die zu fördernde Flüssigkeit kontinuierlich von dem teilringförmigen Kanal im einlassseitigen Gehäuseteil zu dem teilringförmigen Kanal im auslassseitigen Gehäuseteil überführen. Dies ermöglicht es zudem, in den beiden teilringförmigen Gehäuseteilen einen gleichmäßigen Druckanstieg zu dem Auslasskanal hin zu erzeugen. Die einander gegenüberstehenden Schaufelkammern werden daher bei ihrer Bewegung von dem Einlasskanal zu dem Auslasskanal gleichmäßig durchströmt. Daher wird vermieden, dass die Strömungsgeschwindigkeit, wie bei der bekannten Kraftstoffpumpe, beim Überströmen von der einen Schaufelkammer in die gegenüberstehenden Schaufelkammern umso größer ist, je stärker sich diese Schaufelkammern dem Auslasskanal nähern. Die erfindungsgemäße Kraftstoffpumpe weist daher einen besonders hohen Wirkungsgrad auf.

Abrupte Strömungsänderungen in der Förderkammer führen insbesondere bei zu förderndem Kraftstoff mit hoher Temperatur zu dessen Ausgasen. Solche abrupten Strömungsänderungen lassen sich gemäß einer anderen vorteilhaften Weiterbildung der Erfindung einfach vermeiden, wenn die Verkleinerung oder Vergrößerung kontinuierlich über den vorgesehenen Bereich der Länge des teilringförmigen Kanals erfolgt.

Die Verkleinerung oder Vergrößerung der teilringförmigen Kanäle gestaltet sich gemäß einer anderen vorteilhaften Weiterbildung der Erfindung konstruktiv besonders einfach, wenn zumindest einer der teilringförmigen Kanäle in einem Schnitt längs der Förderkammer keilförmig gestaltet ist.

Zur weiteren Verringerung von Druckschwankungen in der Förderkammer trägt es gemäß einer anderen vorteilhaften Weiterbildung der Erfindung bei, wenn die Förderkammer an jeder Stelle im Wesentlichen denselben Querschnitt aufweist, wobei nahe des Einlasskanals der Querschnitt des teilringförmigen Kanals im einlassseitigen Gehäuseteil größer ist als der Querschnitt des teilringförmigen Kanals im auslassseitigem Gehäuseteil.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Figur 1: eine Kraftstoff-Fördereinheit für ein Kraftfahrzeug mit einer erfindungsgemäßen Kraftstoffpumpe,
- Figur 2: eine tangentiale Schnittdarstellung durch die Kraftstoffpumpe im Bereich einer Förderkammer.

Figur 1 zeigt eine zur Anordnung in einem Kraftstoffbehälter eines Kraftfahrzeuges vorgesehene Kraftstoff-Fördereinheit mit einem Gehäuse 1 und mit einer von einem Elektromotor 2 angetriebenen, als Seitenkanalpumpe ausgebildeten Kraftstoffpumpe 3. Die Kraftstoffpumpe 3 weist ein zwischen einem einlassseitigen Gehäuseteil 4 und einem auslassseitigen Gehäuseteil 5 angeordnetes Laufrad 6 auf. In dem einlassseitigen Gehäuseteil 4 ist ein Einlasskanal 7 und in dem auslassseitigem Gehäuseteil 5 ein Auslasskanal 8 angeordnet. Das Laufrad 6 ist auf einer Welle 9 des Elektromotors 2 befestigt. Die Kraftstoffpumpe 3 hat auf beiden Stirnseiten des Laufrades 6 einander gegenüberstehende Kränze Schaufelkammern 10 begrenzende Leitschaufeln 11. Im Bereich der Schaufelkammern 10 haben die Gehäuseteile 4, 5 jeweils einen teilringförmigen Kanal 12, 13. Die teilringförmigen Kanäle 12, 31 bilden mit den Schaufelkammern 10 eine von dem Einlasskanal 7 durch das Laufrad 6 zu dem Auslasskanal 8 geführte Förderkammer 14. Der Einlasskanal 7 und der Auslasskanal 8 sind zur Vereinfachung in die Zeichenebene gedreht dargestellt. In der Regel erstreckt sich die Förderkammer 14 über einen Winkelbereich von etwa 300 bis 330°. Bei einer Drehung des Laufrades 6 erzeugen die Leitschaufeln 11 in der Förderkammer 14 eine quer zu der Bewegungsrichtung der Leitschaufeln 11 verlaufende Zirkulationsströmung. Der geförderte Kraftstoff strömt dabei von dem einlassseitigen Gehäuseteil 4 zu dem auslassseitigen Gehäuseteil 5 durch die miteinander verbundenen Schaufelkammern 10 über.

Figur 2 zeigt in einem tangentialen Schnitt durch die Kraftstoffpumpe aus Figur 1 im Bereich der Förderkammer 14, dass der im einlassseitigen Gehäuseteil 4 angeordnete teilringförmige Kanal 12 sich von dem Einlasskanal 7 ausgehend, in Strömungsrichtung gesehen verkleinert. Weiterhin vergrößert sich der in dem auslassseitigen Gehäuseteil 5 angeordnete teilringförmige Kanal 13 in Strömungsrichtung gesehen zu dem Auslasskanal 8. Zur Verdeutlichung sind in der Zeichnung die Strömungen des Kraftstoffs und die Bewegungsrichtung des Laufrades 6 mit Pfeilen gekennzeichnet. Die Vergrößerung und Verkleinerung erstrecken sich nahezu über die gesamte Länge der teilringförmigen Kanäle 12, 13 und weisen jeweils nahezu eine Keilform auf. Die Vergrößerung und Verkleinerung der teilringförmigen Kanäle 12, 13 erfolgt um dasselbe Maß, so dass die Förderkammer 14 über den gesamten Bereich der teilringförmigen Kanäle 12, 13 im Wesentlichen denselben Querschnitt aufweist.

## Patentansprüche

1. Kraftstoffpumpe zum Fördern von Kraftstoff in einen Kraftstoffbehälter eines Kraftfahrzeuges mit einem angetriebenen, sich in einem Gehäuse drehenden Laufrad, mit an beiden Stirnseiten des Laufrades angeordneten Kränzen Schaufelkammern begrenzenden Leitschaufeln, wobei einander gegenüberstehende Schaufelkammern miteinander verbunden sind, mit im Bereich der Leitschaufeln in einem einlassseitigen Gehäuseteil und einem auslassseitigen Gehäuseteil angeordneten, teilringförmigen Kanälen, welche mit den Schaufelkammern zum Fördern einer Flüssigkeit von einem Einlasskanal zu einem Auslasskanal eine Förderkammer bilden, wobei einer der teilringförmigen Kanäle mit dem Einlasskanal und der andere der gegenüberliegende teilringförmige Kanal mit dem Auslasskanal verbunden ist, **dadurch gekennzeichnet dass** sich der teilringförmige Kanal (12) im einlassseitigen Gehäuseteil (4) von dem Einlasskanal (7) ausgehend Kontinuierlich verkleinert und/oder der teilringförmige Kanal (13) im auslassseitigen Gehäuseteil (5) zu dem Auslasskanal (8) hin Kontinuierlich vergrögen Gehäuseteil (5) zu dem Auslasskanal (8) hin Kontinierlich vergrößert und dass sich diese kontinuierliche Verkleinerung und oder diese kontinuierliche Vergrößerung über zumindest 80 % der Länge des entsprechenden teilringförmigen Kanals (12, 13) estreckt.

2. Kraftstoffpumpe nach Anspruch 1, **dadurch gekennzeichnet , dass** die Verkleinerung oder Vergrößerung kontinuierlich über den vorgesehenen Bereich der Länge des teilringförmigen Kanals (12, 13) erfolgt.

3. Kraftstoffpumpe nach Anspruch 1 oder 2, **dadurch gekennzeichnet, dass** zumindest einer der teilringförmigen Kanäle (12, 13) in einem Schnitt längs der Förderkammer keilförmig gestaltet ist.

4. Kraftstoffpumpe nach zumindest einem der vorhergehenden Ansprüche, **dadurch gekennzeichnet , dass** die Förderkammer (14) an jeder Stelle im Wesentlichen denselben Querschnitt aufweist, wobei nahe des Einlasskanals (7) der Querschnitt des teilringförmigen Kanals (12) im einlassseitigen Gehäuseteil (4) größer ist als der Querschnitt des teilringförmigen Kanals (13) im auslassseitigem Gehäuseteil (5).

## Claims

1. Fuel pump for delivering fuel into a fuel tank of a motor vehicle, having a driven impeller rotating in a housing, with rings of guide blades defining blade chambers arranged on both end faces of the impeller, opposing blade chambers being connected to one another, with partially annular ducts, which are arranged in the area of the guide blades in an inlet-side housing part and in an outlet-side housing part and which together with the blade chambers form a delivery chamber for delivering a liquid from an inlet duct to an outlet duct, one of the partially annular ducts being connected to the inlet duct and the other, the opposing partially annular duct, being connected to the outlet duct, **characterized in that** the partially annular duct (12) in the inlet-side housing part (4) continuously narrows away from the inlet duct (7) and/or the partially annular duct (13) in the outlet-side housing part (5) continuously widens toward the outlet duct (8), and that this continuous narrowing and/or this continuous widening extends over at least 80% of the length of the corresponding partially annular duct (12, 13).

2. Fuel pump according to claim 1, **characterized in that** the narrowing or widening is continuous over the proposed area of the length of the partially annular duct (12, 13).

3. Fuel pump according to claim 1 or 2, **characterized in that** at least one of the partially annular ducts (12, 13) is of wedge-shaped design in a section along the delivery chamber.

4. Fuel pump according to at least one of the preceding claims, **characterized in that** the delivery chamber (14) has substantially the same cross-section at any point, the cross-section of the partially annular duct (12) in the inlet-side housing part (4) being larger in proximity to the inlet duct (7) than the cross-section of the partially annular duct (13) in the outlet-side housing part (5).

## Revendications

1. Pompe à carburant pour transporter du carburant dans un réservoir à carburant d'un véhicule automobile, comprenant une roue entraînée et tournant dans un carter, comprenant des aubes directrices délimitant des couronnes de chambres d'aube disposées sur les deux côtés frontaux de la roue, des chambres d'aube opposées l'une à l'autre communiquant l'une avec l'autre, comprenant dans la zone des aubes directrices des canaux de forme partiellement annulaire, qui sont disposés dans une partie du carter du côté de l'entrée et dans une partie du carter du côté de la sortie et qui forment, avec les chambres d'aube pour le transport d'un liquide d'un canal d'entrée à un canal de sortie, une chambre de transport, l'un des canaux de forme partiellement annulaire communiquant avec le canal d'entrée et l'autre canal opposé de forme partiellement annulaire communiquant avec le canal de sortie, **caractérisée en ce que** le canal (12) de forme partiellement annulaire se rapetisse continuellement en partant du canal (7) d'entrée dans la partie (4) du carter du côté de l'entrée et/ou le canal (13) de forme partiellement annulaire s'agrandit continuellement vers le canal (8) de sortie dans la partie (5) du carter du côté de la sortie et **en ce que** ce rapetissement continu et/ou cet agrandissement continu s'étend au moins sur 80% de la longueur du canal (12, 13) de forme partiellement annulaire correspondant.

2. Pompe à carburant suivant la revendication 1, **caractérisée en ce que** le rapetissement ou l'agrandissement s'effectue continuellement sur la partie prévue de la longueur du canal (12, 13) de forme partiellement annulaire.

3. Pompe à carburant suivant la revendication 1 ou 2, **caractérisée en ce qu'**au moins l'un des canaux (12, 13) de forme partiellement annulaire est cunéiforme suivant une coupe le long de la chambre de transport.

4. Pompe à carburant suivant l'une au moins des revendications précédentes, **caractérisée en ce que** la chambre (14) de transport a en tout point sensiblement la même section transversale, dans laquelle près du canal (7) d'entrée la section transversale du canal (12) de forme partiellement annulaire dans la partie (4) du carter du côté de l'entrée est plus grande que la section transversale du canal (13) de forme partiellement annulaire dans la partie (5) du carter du côté de la sortie.
